# EUROPÄISCHE PATENTSCHRIFT

(11) **EP 1 315 655 B1**
(45) Veröffentlichungstag und Bekanntmachung des Hinweises auf die Patenterteilung: **03.11.2004**
(21) Anmeldenummer: 01971654.7
(22) Anmeldetag: 30.08.2001
(51) Int. Cl.: B65D 41/04

(54) **SCHRAUBVERSCHLUSSKAPPE AUS KUNSTSTOFF**
SCREW-TYPE CAP CONSISTING OF PLASTIC
BOUCHON FILETE EN PLASTIQUE

(30) Priorität: 30.08.2000 DE 10042837
(43) Veröffentlichungstag der Anmeldung: 04.06.2003
(73) Patentinhaber: Weiss KG, 67551 Worms (DE)
(72) Erfinder: WEISS, Jürgen, 67551 Worms (DE)
(74) Vertreter: Lucht, Silvia
(86) Internationale Anmeldenummer: PCT/DE2001/003283
(87) Internationale Veröffentlichungsnummer: WO 2002/018222

(56) Entgegenhaltungen:
- WO-A-97/10154
- WO-A-99/44896
- DE-A- 19 705 717
- DE-U- 8 325 565

## Beschreibung

### Stand der Technik

Die Erfindung geht aus von einer Schraubverschlußkappe aus Kunststoffmaterial nach dem Oberbegriff des Anspruchs 1.

Derartige Schraubverschlußkappen unterscheiden sich von Schraubverschlußkappen mit seperat eingelegter Dichtscheibe. Eine derartige Dichtscheibe ist bei den gattungsgemäßen Schraubverschlußkappen nicht notwendig, da die Abdichtung zwischen der Schraubverschlußkappe und dem Mündungsbereich des Behälters durch einen an der Schraubverschlußkappe befestigten Dichtungsstreifen erreicht wird. Die Schraubverschlußkappen bestehen damit aus einem Teil.

Aus der DE 197 05 717 A1 ist eine derartige Schraubverschlußkappe bekannt. Ein am Kappenboden angeordneter Dichtungsstreifen verformt sich beim Verschließen des Behälters mit der Schraubverschlußkappe elastisch. Im geschlossenen Zustand liegt der Dichtungsstreifen am äußeren Mündungsbereicht des Behälters an. Dabei wird der Dichtungsstreifen durch den Behälter nach außen gedrückt. Die in Richtung der Ausgangslage des Dichtungsstreifens wirkende Rückstellkraft einerseits und der Mantel der Schraubverschlußkappe andererseits sorgen für das Anliegen des Dichtungsstreifens an der Behältermündung im geschlossenen Zustand.

Aus der WO 99 44896 A ist eine Schraubverschlußkappe gemäß dem Oberbegriff des Anspruchs 1 bekannt.

### Die Erfindung und ihre Vorteile

Demgegenüber hat die erfindungsgemäße Schraubverschlußkappe mit den kennzeichnenden Merkmalen des Anspruchs 1 den Vorteil, dass der Dichtungsstreifen beim Aufsetzen der Kappe auf den Behälter nicht nur umgelegt und zusammengedrückt sondern auseinandergezogen und um den Mündungsbereich gespannt wird. Das Spannen wird dadurch erreicht, daß der Dichtungsstreifen an dem einen Ende an der Kappe befestigt ist und das andere Ende mit der wulstartigen Verdickung zwischen dem Mündungsbereich des Behälters und einer Dichtungsringwulst an der Schraubverschlußkappe eingeklemmt wird. Die wulstartige Verdickung legt sich an der dem Kappenboden abgewandten Stirnseite der Dichtungsringwulst an. Da der Abstand zwischen der Außenseite der Dichtungsringwulst und der Innenseite des Mündungsbereichs kleiner ist als der Durchmesser der wulstartigen Verdickung des Dichtungsstreifens, wird die wulstartige Verdickung daran gehindert, zwischen die Dichtungsringwulst und die Innenseite des Mündungsbereichs einzudringen. Dies führt dazu, daß der Dichtungsstreifen gedehnt wird. Die elastische Verformung des Dichtungsstreifens beim Schließen des Behälters mit der Schraubverschlußkappe bewirkt damit nicht nur eine Positionsänderung des Dichtungsstreifens, sondern auch eine plastische Verformung desselben. Dabei legt sich der Dichtungsstreifen an die Außenseite, die Stirnseite und die Innenseite des Mündungsbreichs des Behälters an. Die Abdichtung ist damit bei der erfindungsgemäßen Schraubverschlußkappe besser als bei den aus dem Stand der Technik bekannten Schraubverschlußkappen.

Nach einer vorteilhaften Ausgestaltung der Erfindung verläuft das dem Kappenboden zugewandte Ende des Dichtungsstreifens in axialer Richtung der Schraubverschlußkappe. Dadurch ist gewährleistet, daß der Dichtungsstreifen beim Aufsetzen der Kappe auf den Behälter umgelenkt wird und sich dabei an die Außenseite des Mündungsbereichs anlegt.

Nach einer weiteren vorteilhaften Ausgestaltung der Erfindung erstreckt sich der Dichtungsstreifen in der dem Kappenboden abgewandten Richtung mindestens bis zu dem dem Kappenboden nächsten Gewindegang. Dabei ist der Durchmesser an dem dem Kappenboden abgewandten Ende kleiner als an dem dem Kappenboden zugewandten Ende. Die Länge des Dichtungsstreifens in axialer Richtung ist für das Anlegen an den Mündungsbereich von allen Seiten notwendig. Die Veränderung des Durchmessers von einem zum anderen Ende sorgt dafür, daß sich die wulstartige Verdickung des Dichtungsstreifens beim Aufsetzen der Kappe auf den Behälter an der Innenseite des Mündungsbereichs anlegt und zwischen der Innenseite und der Dichtungsringwulst eingeklemmt wird. Hierzu stimmt der Durchmesser des Dichtungsstreifens an dem dem Kappenboden abgewandten Ende ungefähr mit dem Außendurchmesser der Dichtungsringwulst überein.

Nach einer weiteren vorteilhaften Ausgestaltung der Erfindung weist der Dichtungsstreifen eine hohe Elastizität auf. Dies wird zum einen durch das Material und zum anderen durch eine geringe Dicke des Dichtungsstreifens erreicht. Als Materialien eignen sich beispielsweise Polypropylen oder Polyethylen.

Nach einer vorteilhaften Ausgestaltung der Erfindung weist die wulstartige Verdickung einen runden Querschnitt auf. Sie entspricht damit einem Runddichtring. Dieser hat gegenüber einer Dichtung mit eckigem Querschnitt den Vorteil, dass er sich optimal an die beiden gegeneinander abzudichtenden Teile anlegt und den zur Verfügung stehenden Raum ausfüllt.

Nach einer weiteren vorteilhaften Ausgestaltung der Erfindung ist an dem dem Kappenboden abgewandten Ende der wulstartigen Verdickung des Dichtungsstreifens eine Lippe vorgesehen, die sich in axialer Richtung der Schraubverschlußkappe erstreckt. Diese sorgt für ein exaktes Positionieren der wulstartigen Verdickung an der Innenseite des Mündungsbereichs des Behälters beim Aufsetzen der Kappe auf den Behälter entlang des gesamten Umfangs der wulstartigen Verdickung. Die Lippe ragt beim Annähern der Kappe an den Behälter entlang ihres gesamtes Umfangs in das Innere des Mündungsbereichs hinein. Hierzu ist der Außendurchmesser der Lippe kleiner als der Innendurchmesser des Mündungsbereichs.

Nach einer weiteren vorteilhaften Ausgestaltung der Erfindung sind an den Kappenboden Dichtungsschultern vorgesehen. Diese sorgen für eine zusätzliche Abdichtung zwischen der Schraubverschlußkappe und dem Behälter.

Weitere Vorteile und vorteilhafte Ausgestaltungen der Erfindung sind der nachfolgenden Beschreibung, der Zeichnung und den Ansprüchen entnehmbar.

### Zeichnung

In der Zeichnung ist ein Ausführungsbeispiel einer erfindungsgemäßen Schraubverschlußkappe dargestellt und im folgenden näher beschrieben. Es zeigen:
- Figur 1:: Schraubverschlußkappe im Querschnitt,
- Figur 2:: Schraubverschlußkappe aus Figur 1 im Querschnitt in einem auf den Behälter aufgesetztem Zustand.

### Beschreibung des Ausführungsbeispiels

In Figur 1 ist eine Schraubverschlußkappe mit einem die Öffnung eines in Figur 2 erkennbaren Behälters abdeckenden Kappenboden 1 und einem ein Innengewinde 3 aufweisenden Mantel 2 dargestellt. An dem Übergang zwischen Kappenboden 1 und Mantel 2 ist am Kappenboden ein Dichtungsstreifen 4 unter einem Winkel ß gegenüber dem Kappenboden befestigt. Der Winkel beträgt etwas weniger als 90°. Der Dichtungsstreifen 4 weist an dem dem Kappenboden 1 abgewandten Ende eine wulstartige Verdickung 5 auf. Außerdem ist an dem Kappenboden 1 eine Dichtungsringwulst 6 angeordnet. Dabei sind der Dichtungsstreifen 4 und die Dichtungsringwulst 6 koaxial zur Achse der Schraubverschlußkappe vorgesehen. In axialer Richtung ändert sich der Durchmesser des Dichtungsstreifens 4. Das im Übergangsbereich zwischen Kappenboden 1 und Mantel 2 befestigte Ende des Dichtungsstreifens 4 hat einen größeren Durchmesser, so das sich dieser Bereich an die Außenseite des Mündungsbereichs anlegen kann. Das Ende mit der wulstartigen Verdickung 5 hat einen geringeren Durchmesser und kann sich damit an die Innenseite des Mündungsbereichs des Behälters anlegen. Der Bereich zwischen diesen beiden Enden liegt im auf den Behälter aufgesetzten Zustand an der Stirnseite des Behälters an. Konzentrisch zu der Dichtungsringwulst 6 und dem Dichtungsstreifen 4 ist an dem Kappenboden eine Dichtungsschulter 7 angeordnet. Ihr Durchmesser ist kleiner als der Durchmesser der Dichtungsringwulst 6 und des Dichtungsstreifens 4.

Figur 2 zeigt die Schraubverschlußkappe aus Figur 1 in einem auf den Mündungsbereich 8 eines Behälters 9 aufgeschraubten Zustand. Durch den Mündungsbereich wird der Dichtungsstreifen 4 an dem dem Kappenboden 1 zugewandten Ende in Richtung des Kappenbodens 1 umgelenkt und legt sich an die Außenseite und die Stirnseite des Mündungsbereichs an. Die wulstartige Verdickung 5 wird durch die Dichtungsringwulst 6 nach unten gedrückt. Dabei kommt es zu einer plastischen Verformung der wulstartigen Verdickung 5. Dadurch legt sich der dem Kappenboden 1 abgewandte Abschnitt des Dichtungsstreifens 4 an die Innenseite des Mündungsbereichs 8 an. Die Länge des Dichtungsstreifens ist gerade so groß, daß ein Anlegen an den Mündungsbereich 8 durch plastische Verformung möglich ist. Dabei wird die Verformung jedoch nicht durch den Kappenboden 1 begrenzt. In Figur 2 ist erkennbar, daß zwischen dem Kappenboden 1 und dem verformten Dichtungsstreifen 4 ein Hohlraum verbleibt. Durch die Verformung des Dichtungsstreifens 4 wird eine ideale Abdichtung zwischen dem Mündungsbereich 8 und der Schraubverschlußkappe erzielt.

### Bezugszahlenliste

- 1: Kappenboden
- 2: Mantel
- 3: Innengewinde
- 4: Dichtungsstreifen
- 5: Verdickung
- 6: Dichtungsringwulst
- 7: Dichtungsschulter
- 8: Mündungsbereich
- 9: Behälter

## Patentansprüche

1. Schraubverschlußkappe aus Kunststoffmaterial zum Verschließen von Behältern (9) insbesondere für Flaschen mit orginalabgefüllten Getränken, deren Mündungsbereich (8) in der öffnungsnahen Zone zum Verschließen ein Außengewinde aufweist,
mit einem die Öffnung abdeckenden Kappenboden (1),
mit einem ein Innengewinde aufweisenden Mantel (2), und
mit einem im Übergangsbereich zwischen dem Kappenboden (1) und dem Mantel (2) angeordneten Dichtungsstreifen (4) zur Abdichtung zwischen dem Mündungsbereich (8) des Behälters (9) und der Schraubverschlußkappe,
mit einer an dem Kappenboden (1) angeordneten Dichtungsringwulst (6), deren Außendurchmesser gleich oder geringfügig kleiner ist als der Innendurchmesser des Mündungsbereichs (8) des Behälters (9),
**dadurch gekennzeichnet,**
**daß** der Dichtungsstreifen (4) an seinem dem Kappenboden (1) abgewandten Ende eine wulstartige Verdickung (5) aufweist, welche beim Aufsetzen der Schraubverschlußkappe auf den Behälter (9) zwischen der Innenseite des Mündungsbereichs (8) des Behälters einerseits und der Dichtungsringwulst (6) andererseits eingeklemmt wird.

2. Schraubverschlußkappe nach Anspruch 1, **dadurch gekennzeichnet, daß** das dem Kappenboden (1) zugewandte Ende des Dichtungsstreifens (4) in axialer Richtung der Schraubverschlußkappe verläuft.

3. Schraubverschlußkappe nach Anspruch 1 oder 2, **dadurch gekennzeichnet, daß** der Dichtungsstreifen (4) sich in der dem Kappenboden abgewandten Richtung mindestens bis zu dem dem Kappenboden (1) nächsten Gewindegang erstreckt, und daß der Durchmesser an dem dem Kappenboden (1) abgewandten Ende kleiner ist als an dem dem Kappenboden (1) zugewandten Ende.

4. Schraubverschlußkappe nach Anspruch 3, **dadurch gekennzeichnet, daß** der Durchmesser des Dichtungsstreifens (4) an dem dem Kappenboden (1) abgewandten Ende ungefähr mit dem Außendurchmesser der Dichtungsringwulst (6) übereinstimmt.

5. Schraubverschlußkappe nach einem der vorhergehenden Ansprüche, **dadurch gekennzeichnet, daß** der Dichtungsstreifen (4) eine hohe Elastizität aufweist und sich beim Verschließen des Behälters unter elastischer und/ oder plastischer Verformung um die Außenseite, die Stirnseite und die Innenseite des Mündungsbereichs (8) des Behälters (9) legt.

6. Schraubverschlußkappe nach einem der vorhergehenden Ansprüche, **dadurch gekennzeichnet**, die wulstartige Verdickung (5) einen runden Querschnitt aufweist.

7. Schraubverschlußkappe nach einem der vorhergehenden Ansprüche, **dadurch gekennzeichnet, daß** an dem dem Kappenboden (1) abgewandten Ende der wulstartigen Verdickung (5) des Dichtungsstreifens (4) eine Lippe vorgesehen ist, die sich in axialer Richtung der Schraubverschlußkappe erstreckt.

8. Schraubverschlußkappe nach einem der vorhergehenden Ansprüche, **dadurch gekennzeichnet, daß** an dem Kappenboden (1) Dichtungsschultern (7) vorgesehen sind, deren Durchmesser kleiner ist als derjenige der Dichtungsringwulst (6).

## Claims

1. Screw-type cap made of plastic material for sealing containers (9), particularly for bottles with originally bottled drinks whose mouth area (8) has an external screw thread in the area near the opening for sealing,
with a cap base covering the opening (1),
with a casing with an internal screw thread [2], and
with a sealing strip (4) positioned in the transition area between the cap base (1) and casing (2) to form a seal between the mouth area (8) of the container (9) and screw-type cap,
**characterised in that**
a sealing ring bead (6) is fitted on the cap base (1) with an outer diameter equal to or slightly smaller than the inner diameter of the mouth area (8) of the container (9),
the sealing strip (4) has a bulbous swelling (5) at the end turned away from the cap base (1), which when the screw-type cap is placed on the container (9), is clamped between the inside of the mouth area (8) of the container on the one hand and the sealing ring bead (6) on the other.

2. Screw-type cap according to claim 1, **characterised in that** the end of the sealing strip (4) turned towards the cap base (1) runs in an axial direction to the screw-type cap.

3. Screw-type cap according to claim 1 or 2, **characterised in that** the sealing strip (4) stretches in the direction away from the cap base at least to the thread next to the cap base (1), and that the diameter at the end turned away from the cap base (1) is smaller than that at the end turned towards the cap base (1).

4. Screw-type cap according to claim 3, **characterised in that** the diameter of the sealing strip (4) at the end turned away from the cap base (1) is roughly the same as the outer diameter of the sealing ring bead (6).

5. Screw-type cap according to one of the above claims, **characterised in that** the sealing strip (4) has a high elasticity and, as the container becomes worn, is subject to elastic and/or plastic deformation on the outside, front and inside of the mouth area (8) of the container (9).

6. Screw-type cap according to one of the above claims, **characterised in that** the bulbous swelling (5) has a round cross-section.

7. Screw-type cap according to one of the above claims, **characterised in that** a lip is fitted at the end of the bulbous swelling (5) of the sealing strip (4) turning away from the cap base (1) that spans the screw-type cap in the axial direction.

8. Screw-type cap according to one of the above claims, **characterised in that** sealing collars (7) with smaller diameters than that of the sealing ring bead (6) are fitted on the cap base (1).

## Revendications

1. Bouchon fileté en plastique pour obturer les récipients (9), en particulier les bouteilles de boissons remplies en usine dont la zone de l'embouchure (8) dans la zone proche de l'ouverture présente un filetage extérieur,
avec un fond (1) recouvrant l'ouverture,
avec un manteau (2) présentant un filetage intérieur et
avec une bande d'étanchéité (4) placée dans la zone de transition entre le fond (1) et le manteau (2) pour garantir l'étanchéité entre la zone de l'embouchure (8) du récipient (9) et le bouchon fileté,
**caractérisé en ce que**
le fond (1) comporte un joint d'étanchéité torique (6) dont le diamètre extérieur est identique ou légèrement inférieur au diamètre intérieur de la zone de l'embouchure (8) du récipient (9),
que la bande d'étanchéité (4) à son extrémité non dirigée vers le fond (1) présente une épaisseur (5) en forme de bourrelet qui, lorsque l'on visse le bouchon fileté sur le récipient (9), est serrée entre la face intérieure de la zone de l'embouchure (8) du récipient, d'une part, et du joint d'étanchéité torique (6), d'autre part.

2. Bouchon fileté selon la revendication 1, **caractérisé en ce que** l'extrémité de la bande d'étanchéité (4) dirigée vers le fond (1) se déroule dans le sens axial du bouchon fileté.

3. Bouchon fileté selon la revendication 1 ou 2, **caractérisé en ce que** la bande d'étanchéité (4), dans le sens dirigé vers le fond (1), s'étend au minimum jusqu'au pas de vis le plus proche du fond (1) et que le diamètre à l'extrémité non dirigée vers le fond (1) est inférieur à celui de l'extrémité dirigée vers le fond (1).

4. Bouchon fileté selon la revendication 3, **caractérisé en ce que** le diamètre de la bande d'étanchéité (4) à l'extrémité non dirigée vers le fond (1) est sensiblement identique au diamètre extérieur du joint d'étanchéité torique (6).

5. Bouchon fileté selon l'une quelconque des revendications précédentes, **caractérisé en ce que** la bande d'étanchéité (4) présente une grande élasticité et, lorsque l'on obture le récipient, sous l'effet de la déformation élastique et/ou plastique, épouse les contours de la face extérieure, de la face frontale et de la face intérieure de la zone de l'embouchure (8) du récipient (9).

6. Bouchon fileté selon l'une quelconque des revendications précédentes, **caractérisé en ce que** l'épaisseur en forme de bourrelet (5) présente une section circulaire.

7. Bouchon fileté selon l'une quelconque des revendications précédentes, **caractérisé en ce qu'**à l'extrémité non dirigée vers le fond (1) de l'épaisseur en forme de bourrelet (5) de la bande d'étanchéité (4) est prévue une lèvre qui s'étend dans le sens axial du bouchon fileté.

8. Bouchon fileté selon l'une quelconque des revendications précédentes, **caractérisé en ce que**, sur le fond (1), sont prévus des épaulements d'étanchéité (7) dont le diamètre est inférieur à celui du joint d'étanchéité torique (6).
